# EUROPÄISCHE PATENTSCHRIFT

(11) **EP 1 615 247 B1**
(45) Veröffentlichungstag und Bekanntmachung des Hinweises auf die Patenterteilung: **03.09.2008**
(21) Anmeldenummer: 04405431.0
(22) Anmeldetag: 08.07.2004
(51) Int. Cl.: H01H 9/42

(54) **Lichtbogenlöscheinrichtung für Schutzschalter**
Arc extinguishing device for circuit breaker
Dispositif d'extinction d'arc électrique pour disjoncteur de protection

(43) Veröffentlichungstag der Anmeldung: 11.01.2006
(73) Patentinhaber: ABB Schweiz AG, 5400 Baden (CH)
(72) Erfinder: Baiatu, Tudor, 5200 Brugg (CH)
(74) Vertreter: ABB Patent Attorneys

(56) Entgegenhaltungen:
- EP-A- 0 350 825
- DE-A- 10 118 746
- DE-C- 912 469
- US-A- 5 142 111
- US-A- 5 495 083
- US-A- 5 777 286
- US-A1- 2001 021 090

## Beschreibung

### TECHNISCHES GEBIET

Die vorliegende Erfindung bezieht sich auf das Gebiet der Leistungsschalter für Niederspannungsverteilungsnetze. Sie betrifft eine Lichtbogenlöscheinrichtung für Schutzschalter gemäss dem Oberbegriff des Patentanspruchs 1.

### STAND DER TECHNIK

In Niederspannungsverteilnetzen dienen Installationseinbauschalter dem raschen und zuverlässigen Schutz von unter Niederspannung stehenden Leitungen, Motoren, Apparaten und Anlagen vor den Folgen von Überlast und Kurzschlussströmen. Sie weisen im Allgemeinen einen thermischen Auslöser mit einem Bimetall und einen elektromagnetischen Auslöser mit einer Spule und einem Schlaganker auf sowie vorzugsweise eine Kontaktanordnung mit Doppelunterbrechung, d.h. mit zwei in Serie geschalteten Kontaktstellen je Pol mit zugeordneten Lichtbogenlöschkammern.

Bei derartigen Schaltgeräten ist für die Lebensdauer und Schaltleistung von entscheidender Bedeutung, dass der beim Öffnen der Kontakte entstehende Lichtbogen nicht auf den Kontaktstücken verharrt, sondern möglichst schnell in einen Löschkammerbereich geführt wird, wo eine Kühlung und Löschung des Lichtbogens erfolgt. Jedes Verharren des Lichtbogens auf den Kontaktstücken, auch im Millisekundenbereich, führt zu erhöhtem Abbrand und Abnutzung der Kontaktstücke.

Ein normaler Leitungsschutzschalter besitzt eine Kontaktstelle, die aus einem festen und einem beweglichen Kontaktstück gebildet ist. Die Kontaktstelle befindet sich in einer sogenannten Vorkammer, an welche eine Löschkammer mit einem Lichtbogenlöschblechpaket anschliesst. Die Fusspunkte des Lichtbogens werden von dem festen und dem beweglichen Kontaktstück weg über Lichtbogenlaufschienen zu dem Lichtbogenlöschblechpaket geleitet. Der Lichtbogen selbst wirkt dabei bereits strombegrenzend. Er weitet sich unmittelbar nach der Öffnung der Kontaktstelle auf und seine Einlaufgeschwindigkeit in das Lichtbogenlöschblechpaket ist im Weiteren abhängig von der sogenannten Eigenblasung, d.h. dem durch den Lichtbogen selbst erzeugten magnetischen Blasfeld, den Druckverhältnissen im Lichtbogen, der Formgebung der Laufschienen und der Wahl des Kontaktmaterials.

In der WO 99/14776 ist ein Schaltgerät mit zwei in Serie geschalteten und durch eine Rotationsbewegung angetriebenen Kontaktstellen beschrieben. Elektrisch parallel zu einer ersten Kontaktstelle ist ein permanenter Parallelkontaktpfad mit einem flexiblen Leiterstück und einem blockförmigen Element aus einem Polymer-PTC Widerstand zur verbesserten Strombegrenzung vorgesehen. Öffnen sich die beiden Kontaktstellen, so bildet sich ein Lichtbogen über der zweiten Kontaktstelle, währenddem der abzuschaltende Strom parallel zur ersten Kontaktstelle durch den Polymer-PTC Widerstand fliesst und durch diesen begrenzt wird.

Aus dem Patent US 5,877,467 ist ein Schutzschalter mit einem einfachen Schaltkontakt und einem strombegrenzenden Löschpfad bekannt. Letzterer umfasst eine Lichtbogenlaufschiene und ein strombegrenzendes, blockförmiges Element aus einem Polymer-PTC Widerstand, welches auf einen zu einer Anschlussklemme führenden Verbindungsleiter geschraubt ist. Im Unterschied zum vorgenannten Fall ist dieses Element im Nennbetrieb nicht stromführend, so dass dann keine unerwünschte Joul'sche Wärme produziert wird. Beim Öffnen der Kontakte kommutiert ein Lichtbogenfusspunkt von einem feststehenden Kontakt auf eine Lichtbogenleitschiene, und der die Schalthandlung auslösende Überstrom fliesst durch das strombegrenzende Element und wird dadurch begrenzt. Demgegenüber verharrt der gegenüberliegende Lichtbogenfusspunkt während dem gesamten Löschvorgang auf dem beweglichen Kontaktstück.

US 5,777,286 offenbart eine Schutzvorrichtung mit einer Lichtbogenlöscheinrichtung zum Schützen einer elektrischen Baugruppe. Die Schutzvorrichtung wird zusammen mit der zu schützenden Baugruppe zwischen eine Stromquelle und eine Last geschaltet. Mittels der Schutzvorrichtung kann die zu schützende Baugruppe entweder in den Strompfad geschalten oder aus diesem heraus getrennt werden, wodurch diese gegen die Auswirkung eines Kurzschlusses oder Überstroms geschützt ist. Hierzu weist die Schutzvorrichtung die Lichtbogenlöscheinrichtung auf.

### DARSTELLUNG DER ERFINDUNG

Aufgabe der vorliegenden Erfindung ist es, eine Lichtbogenlöscheinrichtung mit verbesserter Strombegrenzung und verringerten Wärmeverlusten anzugeben, bei welcher das bewegliche Kontaktstück vor erhöhtem Abbrand und Abnutzung verschont wird. Diese Aufgabe wird durch eine Lichtbogenlöscheinrichtung für Schutzschalter mit den Merkmalen des Patentanspruchs 1 sowie eine Schutzschaltung mit den Merkmalen des Patentanspruchs 10 gelöst. Weitere vorteilhafte Ausführungsformen gehen aus den abhängigen Patentansprüchen hervor.

Kern der Erfindung ist es, einen Löschpfad mit einer Lichtbogenlaufschiene und einem strombegrenzenden Element auf der Seite des beweglichen Kontaktstückes einer Kontaktstelle vorzusehen und derart auszubilden, dass ein Lichtbogenfusspunkt von dem beweglichen Brückenkontakt leicht auf die Lichtbogenlaufschiene wechseln oder kommutieren kann.

In einer ersten Ausführungsform der erfindungsgemässen Lichtbogenlöscheinrichtung ist eine zweite Lichtbogenlaufschiene vorgesehen, welche unmittelbar, d.h. ohne eine galvanische Trennstelle, an das unbewegliche Kontaktstück der Kontaktstelle anschliesst und den zweiten Fusspunkt des Lichtbogens zur Lichtbogenlöschkammer leitet.

Bei einem Einfachkontakt ist ein zweiter Festkontakt über einen beweglichen Leiter oder ein Gelenk mit der Kontaktbrücke elektrisch leitend verbunden. Demgegenüber weist eine Kontaktanordnung mit Doppelunterbrechung eine zweite Kontaktstelle auf, so dass von zwei in Serie geschalteten Brückenkontakten auf der beweglichen Kontaktbrücke zwei Lichtbogen ausgehen. Sobald der Lichtbogen der ersten Kontaktstelle beziehungsweise sein brückenseitiger Fusspunkt auf die erfindungsgemässe Lichtbogenlaufschiene gewechselt hat, erlischt der kurzgeschlossene Lichtbogen der zweiten Kontaktstelle.

Eine derartige Konfiguration lässt sich besonders einfach realisieren, indem in einem konventionellen Schutzschalter mit Doppelunterbrechung die Lichtbogenlöschvorrichtung der zweiten Kontaktstelle, d.h. zumindest das entsprechende Löschblechpaket, durch das strombegrenzende Element ersetzt wird, währenddem die Löschkammer der ersten Kontaktstelle unverändert bleibt. Die zweite Löschkammer wird also durch eine strombegrenzende Leiterschlaufe kurzgeschlossen. Auf diese Weise ergeben sich bis auf die Modifikation der Löschkammer keinerlei weiteren Anpassungsanforderungen, so dass der erfindungsgemäss modifizierte Schalter kostengünstig hergestellt werden kann.

Bevorzugt wird das strombegrenzende Element durch eine formsteife Leiterschleife gebildet, welche derart geformt ist, dass zumindest in einem Blasabschnitt die Stromrichtung des zu begrenzenden Abschaltstromes parallel zur Stromrichtung im benachbarten, zu löschenden Lichtbogen ausfällt. Dadurch wird eine magnetische Blaswirkung auf Letzteren erzeugt, d.h. die Laufeigenschaften des Lichtbogens in der gegenüberliegenden Vorkammer werden begünstigt.

Da der Löschpfad im Nennbetrieb, d.h. bei geschlossenem Schaltkontakt, keinen Strom führt, beeinflusst dies die Eigenimpedanz des Schalters nicht und behindert infolge ihres geringen Anfangs- oder Kaltwiderstandes von einigen mΩ auch die Kommutierung des Lichtbogens auf die entsprechende Lichtbogenlaufschiene nicht. Nach erfolgter Kommutierung des Lichtbogens ist auch der Löschpfad stromdurchflossen, in der Folge nimmt dessen Impedanz zu, begrenzt den Abschaltstrom und erlaubt ein einfacheres und sichereres Löschen.

Zur weiteren Verbesserung des Abschaltvermögens kann in Serie zu einem wie vorgehend beschriebenen modifizierten Schalter ein weiterer konventioneller Schalter mit reiner Lichtbogenstrombegrenzung, dafür bevorzugt mit Doppelunterbrechung, vorgesehen werden. Diese Schutzschalterkombination zeigt infolge der zusätzlich erzeugten Löschspannung des modifizierten Schaltgerätes ein deutlich verbessertes Strombegrenzungsverhalten im Vergleich zu dem Strombegrenzungsverhalten eines konventionellen Schutzschalters allein.

### KURZE BESCHREIBUNG DER FIGUREN

Nachfolgend wird die Erfindung anhand von Ausführungsbeispielen im Zusammenhang mit der Zeichnung näher erläutert. Dabei zeigt Fig. 1 eine Schrägaufsicht einer bevorzugte Ausführungsform der erfindungsgemässen Löscheinrichtung basierend auf einem Schutzschalter mit Doppelunterbrechung.

Die in der Zeichnung verwendeten Bezugszeichen sind in der Bezugszeichenliste zusammengefasst.

### WEGE ZUR AUSFÜHRUNG DER ERFINDUNG

Fig.1 zeigt einen Ausschnitt aus einem ein- oder mehrpoligen Schutzschalter mit zwei in Serie geschalteten Schaltkontakten je Pol. Eine erste Anschlussklemme führt über die Spule eines Kurzschlussstromauslösers (beide nicht dargestellt) und einen ersten Verbindungsleiter 11 zu einem ersten Festkontakt 21. Dieser ist in geschlossener Schalterstellung (nicht gezeigt) in elektrischem Kontakt mit einem ersten Brückenkontakt 31 einer beweglichen gabelförmigen Kontaktbrücke 3. Ein zweiter Brückenkontakt 32 der Kontaktbrücke 3 ist in geschlossener Schalterstellung in Kontakt mit einem zweiten Festkontakt 22, welcher über einen zweiten Verbindungsleiter 12 weiter zu einem nicht dargestellten Überstromauslöser und zu einer zweiten Anschlussklemme führt. Beiden durch je einen Fest- und Brückenkontakt gebildeten Kontaktstellen ist jeweils eine erste beziehungsweise zweite Vorkammer zugeordnet.

Wird im Kurzschluss- oder Überstromfall durch den Kurzschlussstromauslöser oder den Überstromauslöser die Kontaktbrücke 3 von den Festkontakten 21,22 wegbewegt, bilden sich zwischen den Festkontakten 21,22 und den Brückenkontakten 31,32 zwei gegensinnig vom Abschaltstrom durchflossene Lichtbogen aus. Der brückenseitige Fusspunkt des ersten Lichtbogens wird in der Folge vom Brückenkontakt 31 auf die brückenseitige Lichtbogenlaufschiene 61 kommutieren oder "springen". Durch die Form der (in der Anordnung nach Fig. 1,, unteren ") brückenseitigen Lichtbogenlaufschiene 61 sowie der mit dem Festkontakt 21 verbundenen (in der Anordnung nach Fig.1 "oberen") anschlussseitigen Lichtbogenlaufschiene 51 begünstigt, wandert der erste Lichtbogen zwischen der ersten anschlussseitigen Lichtbogenlaufschiene 51 und der ersten brückenseitigen Lichtbogenlaufschiene 61 in Richtung einer ersten Lichtbogenlöschkammer 71 mit nicht dargestellten Lichtbogenlöschblechpaketen, wo er in Teillichtbögen aufgeteilt und gelöscht wird.

Die in Fig.1 dargestellte Löscheinrichtung basiert auf einem Schutzschalter mit Doppelunterbrechung. Eine zweite Kontaktstelle wird gebildet durch einen zweiten Brückenkontakt 32 und den zweiten Festkontakt 22, an welche eine zweite brückenseitige Lichtbogenlaufschiene 62 und eine zweite anschlussseitige Lichtbogenlaufschiene 52 anschliessen. Während bei einem konventionellen Schutzschalter ein zweiter Lichtbogen zu einem zweiten Lichtbogenlöschblechpaket am Ende der Laufschienen 52,62 geleitet wird, sind bei einem erfindungsgemäss modifizierten Schaltgerät die Löschbleche durch ein strombegrenzendes Element 8 ersetzt.

In der bevorzugten Ausführungsform nach Fig.1 hat das strombegrenzende Element 8 die Form einer formsteifen Leiterschlaufe. Von dieser Leiterschlaufe kommt ein sogenannter Blasabschnitt 81 räumlich am nächsten zur ersten Vorkammer und somit zu dem zu löschenden Lichtbogen zu liegen. Die identische Stromflussrichtung im Blasabschnitt 81 und dem Lichtbogen sorgt für eine zusätzliche magnetische Blas- oder Sogwirkung auf den Lichtbogen.

Das strombegrenzende Element 8 umfasst einen Leiter mit einem elektrischen Widerstand, welcher mit zunehmender Stromstärke ansteigt, also beispielsweise Metalle mit einem positiven linearen oder nichtlinearen Temperaturkoeffizienten des spezifischen Widerstandes wie Kupfer, Eisen, Nickel, Aluminium sowie Legierungen auf der Basis mindestens einer dieser Metalle, oder die als Kaltleiter oder PTC-Widerstand (positiv temperature coefficient) bekannten metallischen Legierungen auf der Basis von Ni, Co, Fe, wie NiCr, NiMn, NiFe, NiCrMn, NiCo, NiCoFe, CoFe, CrAlFe, oder auch keramischen Werkstoffe. Ein weiterer derartiger Kaltleiter beruht auf einem Polymerkomposit, dessen Polymermatrix gefüllt ist mit einem Gemisch aus Kohlenstoff, einem Metall wie beispielsweise Ni, sowie einem Borid, Silizid, Oxid oder Karbid wie beispielsweise TiC₂, TiB₂, MoSi₂, V₂O₃. Wichtig ist dabei, dass der Anfangs- oder Kaltwiderstand nicht zu hoch ist und die Kommutierung des Lichtbogens auf die brückenseitigen Laufschiene 61 und die damit einhergehende Inbetriebnahme des Löschpfades nicht behindert wird.

### BEZUGSZEICHENLISTE

- 11: Erster Verbindungsleiter
- 12: Zweiter Verbindungsleiter
- 21: Erster Festkontakt
- 22: Zweiter Festkontakt
- 3: Kontaktbrücke
- 31: Erster Brückenkontakt
- 32: Zweiter Brückenkontakt
- 51: Erste anschlussseitige Lichtbogenlaufschiene
- 61: Erste brückenseitige Lichtbogenlaufschiene
- 52: Zweite anschlussseitige Lichtbogenlaufschiene
- 62: Zweite brückenseitige Lichtbogenlaufschiene
- 71: Lichtbogenlöschkammer
- 8: Strombegrenzendes Element
- 81: Blasabschnitt

## Patentansprüche

1. Lichtbogenlöscheinrichtung für Schutzschalter, umfassend
- einen ersten und einen zweiten Festkontakt (21,22), welche je mit Anschlussklemmen des Schutzschalters verbindbar sind,
- einen im geschlossenen Schalterzustand stromführenden Kontaktpfad zwischen den Festkontakten (21,22), umfassend eine bewegliche Kontaktbrücke (3) mit einem ersten Brückenkontakt (31), welcher mit dem ersten Festkontakt (21) eine erste Kontaktstelle bildet,
- eine Vorkammer mit einer ersten Lichtbogenlaufschiene (61) zur Übernahme eines Lichtbogens, welcher sich beim Öffnen der ersten Kontaktstelle ausbildet, und eine an die Vorkammer anschliessende Löschkammer (71) zur Löschung dieses Lichtbogens,
- einen in geschlossenem Schalterzustand stromlosen Löschpfad umfassend die erste Lichtbogenlaufschiene (61) und ein strombegrenzendes Element (8), wobei die erste Lichtbogenlaufschiene (61) zur Übernahme eines brückenseitigen Lichtbogenfusspunkts vom ersten Brückenkontakt (31) ausgebildet ist,
**dadurch gekennzeichnet, dass** der Löschpfad mit dem zweiten Festkontakt (22) verbunden ist.

2. Lichtbogenlöscheinrichtung nach Anspruch 1, **dadurch gekennzeichnet, dass** eine zweite Lichtbogenlaufschiene (51) mit dem ersten Festkontakt (21) verbunden und zur Übemahme eines anschlussseitigen Lichthogenfusspunkts ausgebildet ist.

3. Lichtbogenlöscheinrichtung nach Anspruch 1 oder 2, **dadurch gekennzeichnet, dass** der zweite Festkontakt (22) mit einem zweiten Brückenkontakt (32) der Kontaktbrücke (3) eine zweite Kontaktstelle eines Schutzschalters mit Doppelunterbrechung bildet.

4. Lichtbogenlöscheinrichtung nach Anspruch 3, **dadurch gekennzeichnet, dass** der Löschpfad eine zweite brückenseitige Lichtbogenlaufschiene (62) und eine zweite anschlussseitige Lichtbogenlaufschiene (52) einer zweiten Vorkammer umfasst und das strombegrenzende Element (8) zwischen der zweiten brückenseitigen Lichtbogenlaufschiene (62) und der zweiten anschlussseitigen Lichtbogenlaufschiene (52) an Stelle eines zweiten Lichtbogenlöschblechpakets vorgesehen ist.

5. Lichtbogenlöscheinrichtung nach Anspruch 4, **dadurch gekennzeichnet, dass** das strombegrenzende Element (8) einen Blasabschnitt (81) aufweist, in welchem ein Abschaltstrom parallel zum Lichtbogenstrom im Lichtbogen fliesst.

6. Lichtbogenlöscheinrichtung nach einem der Ansprüche 1-5, **dadurch gekennzeichnet, dass** das strombegrenzende Element (8) einen Widerstand auf Kupferbasis umfasst.

7. Lichtbogenlöscheinrichtung nach einem der Ansprüche 1-5, **dadurch gekennzeichnet, dass** das strombegrenzende Element (8) einen PTC-Widerstand umfasst.

8. Lichtbogenlöscheinrichtung nach einem der Ansprüche 1-5, **dadurch gekennzeichnet, dass** das strombegrenzende Element (8) einen keramischen Werkstoff umfasst.

9. Lichtbogenlöscheinrichtung nach einem der Ansprüche 1-5, **dadurch gekennzeichnet, dass** das strombegrenzende Element (8) ein Polymerkomposit umfasst.

10. Schutzschaltung mit einem ersten Schutzschalter mit einer Lichtbogenlöscheinrichtung nach einem der vorhergehenden Anspruche, **dadurch gekennzeichnet, dass** ein zweiter Schutzschalter in Serie dazu vorgesehen ist.

## Claims

1. Arc quenching device for circuit breakers, comprising
- a first and a second fixed contact (21, 22) which can each be connected to connection terminals of the circuit breaker,
- a contact path, which carries current in the closed state of the breaker, between the fixed contacts (21, 22), comprising a moving contact link (3) having a first link contact (31) which forms a first contact point with the first fixed contact (21),
- a prechamber having a first arc guide rail (61) for the purpose of taking over an arc which forms when the first contact point is opened and a quenching chamber (71) which adjoins the prechamber for the purpose of quenching this arc,
- a quenching path, through which no current flows in the closed state of the breaker, comprising the first arc guide rail (61) and a current-limiting element (8), the first arc guide rail (61) being designed to take over a link-side arc base point from the first link contact (31),
**characterized in that** the quenching path is connected to the second fixed contact (22).

2. Arc quenching device according to Claim 1, **characterized in that** a second arc guide rail (51) is connected to the first fixed contact (21) and is designed to take over a connection-side arc base point.

3. Arc quenching device according to Claim 1 or 2, **characterized in that** the second fixed contact (22) forms, with a second link contact (32) of the contact link (3), a second contact point of a circuit breaker with double interruption.

4. Arc quenching device according to Claim 3, **characterized in that** the quenching path comprises a second link-side arc guide rail (62) and a second connection-side arc guide rail (52) of a second prechamber, and the current-limiting element (8) is provided between the second link-side arc guide rail (62) and the second connection-side arc guide rail (52) instead of a second arc splitter stack.

5. Arc quenching device according to Claim 4, **characterized in that** the current-limiting element (8) has a blowing section (81) in which a disconnection current flows parallel to the arc current in the arc.

6. Arc quenching device according to one of Claims 1 - 5, **characterized in that** the current-limiting element (8) comprises a copper-based resistor.

7. Arc quenching device according to one of Claims 1 - 5, **characterized in that** the current-limiting element (8) comprises a PTC thermistor.

8. Arc quenching device according to one of Claims 1 - 5, **characterized in that** the current-limiting element (8) is made of a ceramic material.

9. Arc quenching device according to one of Claims 1 - 5, **characterized in that** the current-limiting element (8) is made of a polymer composite.

10. Protective circuit having a first circuit breaker having an arc quenching device according to one of the preceding claims, **characterized in that** a second circuit breaker is provided in series with said first circuit breaker.

## Revendications

1. Dispositif d'extinction d'arc lumineux pour commutateur de protection, qui comprend :
- un premier et un deuxième contact fixe (21, 22) qui peuvent être reliés aux bornes de raccordement du commutateur de protection,
- un parcours de contact qui conduit le courant entre les contacts fixes (21, 22) lorsque le commutateur est en position fermée, qui comprend un pont mobile de contact (3) doté d'un premier contact de pont (31) qui forme un premier emplacement de contact avec le premier contact fixe (21),
- une pré-chambre dotée d'un premier rail (61) à arc lumineux qui reprend l'arc lumineux qui se forme lors de l'ouverture du premier emplacement de contact et une chambre d'extinction (71) qui se raccorde à la pré-chambre pour éteindre cet arc lumineux,
- un parcours d'extinction qui n'est pas traversé par un courant lorsque le commutateur est en position fermée et qui comprend le premier rail (61) à arc lumineux et un élément (8) de limitation du courant, le premier rail (61) à arc lumineux étant configuré de manière à faire reprendre par le premier contact de pont (31) le point de pied de l'arc lumineux situé du côté du pont,
**caractérisé en ce que**
le parcours d'extinction est relié au deuxième contact fixe (22).

2. Dispositif d'extinction d'arcs lumineux selon la revendication 1, **caractérisé en ce qu'**un deuxième rail (51) à arc lumineux est relié au premier contact fixe (21) et est configuré de manière à reprendre le point de pied de l'arc lumineux situé du côté du raccordement.

3. Dispositif d'extinction d'arcs lumineux selon les revendications 1 ou 2, **caractérisé en ce que** le deuxième contact fixe (22) forme avec un deuxième contact de pont (32) du pont de contact (3) un deuxième emplacement de contact d'un commutateur de protection à double interruption.

4. Dispositif d'extinction d'arcs lumineux selon la revendication 3, **caractérisé en ce que** le parcours d'extinction comprend un deuxième rail (62) à arc lumineux situé du côté du pont et un deuxième rail (52) à arc lumineux situé du côté du raccordement dans une deuxième pré-chambre, l'élément (8) de limitation du courant étant prévu entre le deuxième rail (62) à arc lumineux situé du côté du pont et le deuxième rail (52) à arc lumineux situé du côté du raccordement à l'emplacement d'un deuxième bloc de tôle d'extinction d'arcs lumineux.

5. Dispositif d'extinction d'arcs lumineux selon la revendication 4, **caractérisé en ce que** l'élément (8) de limitation du courant présente une partie de soufflage (81) dans laquelle un courant d'extinction s'écoule parallèlement au courant dans l'arc lumineux.

6. Dispositif d'extinction d'arcs lumineux selon l'une des revendications 1 à 5, **caractérisé en ce que** l'élément (8) de limitation du courant comprend une résistance à base de cuivre.

7. Dispositif d'extinction d'arcs lumineux selon l'une des revendications 1 à 5, **caractérisé en ce que** l'élément (8) de limitation du courant comprend une résistance CTP.

8. Dispositif d'extinction d'arcs lumineux selon l'une des revendications 1 à 5, **caractérisé en ce que** l'élément (8) de limitation du courant comprend un matériau céramique.

9. Dispositif d'extinction d'arcs lumineux selon l'une des revendications 1 à 5, **caractérisé en ce que** l'élément (8) de limitation du courant comprend un composite polymère.

10. Circuit de protection qui présente un premier commutateur de protection doté d'un dispositif d'extinction d'arc lumineux selon l'une des revendications précédentes, **caractérisé en ce qu'**un deuxième commutateur de protection lui est raccordé en série.
